# EUROPÄISCHE PATENTSCHRIFT

(11) **EP 0 047 878 B1**
(45) Veröffentlichungstag und Bekanntmachung des Hinweises auf die Patenterteilung: **30.10.1985**
(21) Anmeldenummer: 81106472.4
(22) Anmeldetag: 20.08.1981
(51) Int. Cl.: E21B 47/06, E21B 33/138, E21D 11/38, E02D 3/12, E21B 43/25

(54) **Verfahren und Vorrichtung zum Ermitteln des Injektionsdruckes bei baulichen Injektionen**
Process and apparatus for measuring foundation injection pressure
Procédé et dispositif pour la mesure d'une pression d'injection dans une fondation

(30) Priorität: 15.09.1980 CH 6893/80
(43) Veröffentlichungstag der Anmeldung: 24.03.1982
(73) Patentinhaber: Häny & Cie. AG., CH-8706 Meilen (CH)
(72) Erfinder: Heimgartner, Hans, CH-8645 Jona (CH); Wirz, Karl, CH-8706 Meilen (CH)
(74) Vertreter: Schaad, Walter F. (CH)

## Beschreibung

Die vorliegende Erfindung betrifft ein Verfahren sowie eine Vorrichtung zum Ermitteln des Injektionsdruckes bei baulichen Injektionen gemäss Oberbegriff des Anspruches 1 bzw. des Anspruches 3.

Zur Ermittlung des Injektionsdruckes in Bohrlöchern ist es bekannt, ausgehend vom von der Injektionspumpe erzeugten Druck und den Kenngrössen der vom Injektionsmedium durchströmten Zuleitung zu den Bohrlöchern den Injektionsdruck rechnerisch zu bestimmen. Da die für diese Berechnung erforderlichen Grössen nicht immer genügend genau bekannt sind und sich unter Umständen während des Injektionsvorganges ändern können, lässt sich auf diese Weise der Injektionsdruck nicht genügend genau bestimmen.

Es ist ebenfalls bekannt, am Ausgang einer Verteilkammer, die mit einer Pumpeneinrichtung verbunden ist, in jeder abgehenden Leitung ein Durchflussregelventil und eine Messeinrichtung zum Messen des Druckes stromabwärts dieses Regelventils anzuordnen (CH-A-609423). Die Messeinrichtungen sind jedoch in einem beträchtlichen Abstand von der Injektionsstelle entfernt, so dass der durch diese Messeinrichtungen gemessene Druck nur annähernd dem Injektionsdruck in den Bohrlöchern entspricht.

Um den tatsächlichen an der Injektionsstelle herrschenden Druck erfassen zu können, ist schon vorgeschlagen worden, der Auslassöffnung der Zuleitung ein Druckmessgerät vorzulagern, das vom aus der Zuleitung austretenden Injektionsmedium beaufschlagt, bzw. umströmt wird. Da sich das Druckmessgerät vollständig im Injektionsgutstrom befindet, besteht die Gefahr von Materialablagerungen in Toträumen und an den Halterungen, über die das Druckmessgerät mit der Zuleitung verbunden ist. Im weitern wird der Fluss des Injektionsmediums durch das Druckmessgerät gestört. Aus diesen Gründen sind die erhaltenen Messergebnisse verfälscht und können somit nicht das gewünschte genaue Bild des Injektionsdruckes vermitteln. Im weitern besteht die Gefahr, dass das Druckmessgerät durch verfestigtes Injektionsgut im Bohrloch festgehalten wird und sich nicht mehr zusammen mit der Zuleitung aus dem Bohrloch entfernen lässt.

Die vorliegende Erfindung bezweckt nun, die vorstehend erwähnten Nachteile zu beseitigen. Es stellt sich somit die Aufgabe, ein Verfahren bzw. eine Vorrichtung der eingangs genannten Art zu schaffen, das bzw. die mit einfachen Mitteln und auf zuverlässige Weise die möglichst genaue Erfassung des an der Injektionsstelle tatsächlich herrschenden Injektionsdruckes erlaubt.

Diese Aufgabe wird erfindungsgemäss durch die Merkmale des kennzeichnenden Teils des Anspruches 1 bzw. des Anspruches 3 gelöst.

Im Bestreben, den Injektionsdruck an der Injektionsstelle so genau wie möglich zu erfassen, wird die Messstelle wohl in der Nähe des Auslasses der Zuleitung, jedoch nicht an diesem Auslass selbst angeordnet. Durch das Vorsehen der Druckmessstelle vom zu injizierenden Raum aus gesehen hinter dem Packer (Bohrlochabdichtung), vorzugsweise in dessen Nachbarschaft, ist die Messstelle vor dem aus der Zuleitung austretenden Injektionsmedium geschützt. An der Druckmessstelle können die Strömungs- und Messverhältnisse ohne Schwierigkeiten beherrscht werden, so dass eine unerwünschte und unkontrollierbare Verfälschung der Messergebnisse nicht auftreten kann. Da sich die Messstelle sehr nahe am Austritt der Zuleitung, d. h. nahe der lrijektionsstelle, befindet, wird mit grosser Genauigkeit der tatsächliche Injektionsdruck an dieser Injektionsstelle erfasst. Die verhältnismässig kurze Distanz zwischen Messstelle und Injektionsstelle vermag die Aussagekraft der Messergebnisse nicht nennenswert zu beeinträchtigen.

Falls die Zuleitung für das Injektionsmedium eine Messkammer aufweist, in der der druckbeaufschlagte Teil der Druckmesseinrichtung angeordnet ist, so wird in dieser Messkammer vorzugsweise eine Schikane zum Verwirbeln des eintretenden Injektionsgutes vorgesehen. Durch die durch diese Schikane bewirkte Verwirbelung wird das Injektionsgut in der Messkammer in Bewegung gehalten. Dadurch wird sichergestellt, dass am druckbeaufschlagten Teil der Druckmesseinrichtung immer eine Injektionsgutströmung vorhanden ist und sich im Bereich dieses druckaufnehmenden Teils keine Totzone bilden kann, und zwar auch dann nicht, wenn der druckaufnehmende Teil in Strömungsrichtung gesehen seitlich der Eintrittsöffnung der Messkammer angeordnet ist.

Im Folgenden wird anhend der Zeichnung der Erfindungsgegenstand näher erläutert. Es zeigt rein schematisch :
Figur 1 eine in einem Bohrloch angeordnete Vorrichtung zum Injizieren eines Injektionsmediums mit einer Messeinrichtung zum Messen des Injektionsdruckes, und
Figur 2 im Schnitt und gegenüber der Fig. 1 in vergrössertem Massstab den Druckmessteil der Vorrichtung gemäss Figur 1.

Fig. 1 zeigt das in einem Bohrloch 1 eingeordnete auslassseitige Ende einer Zuleitung für ein Injektionsmedium bekannter Art, das beispielsweise eine wässerige Suspension auf Mörtel- oder Zementbasis sein kann. Das Injektionsmedium wird von einer nicht gezeigten Injektionspumpe durch die Zuleitung, von der ein mit 2 bezeichneter Rohrabschnitt dargestellt ist, zum Bohrloch 1 gefördert. An diesen Rohrabschnitt 2 schliesst ein mit diesem verschraubter Druckmessteil 3 an, dessen Aufbau noch näher beschrieben werden wird. Mittels einer weitern Schraubverbindung ist mit dem Druckmessteil 3 ein Rohrendteil 4 verbunden, der eine Auslassöffnung 4a für das Injektionsgut aufweist. Diese Auslassöffnung 4a liegt im Bereich der Injektionsstelle 5. Der zwischen dem Rohrendteil 4 und der Bohrlochwandung 1a gebildete Ringraum 6 wird auf bekannte Weise mittels eines Packers 7 abgedichtet. Dieser Packer 7 kann beispielsweise aus einer mittels Druckluft aufblasbaren Manschette bestehen.

Im Druckmessteil 3 befindet sich eine Druckmessstelle 8, an der der Druck im Innern der Zuleitung für das Injektionsmedium gemessen wird. An dieser Messstelle 8 ist eine Messkammer 9 (Figur 2) vorhanden, die im Innern eines Gehäuseteils 10 angeordnet ist. Diese Messkammer 9 verjüngt sich in Strömungsrichtung A des Injektionsmediums und weist einen elliptischen Querschnitt auf. Die Hauptachse dieses elliptischen Querschnittes liegt in der Zeichenebene der Figur 2. Die Messkammer 9 weist eine Eintrittsöffnung 11 sowie eine Austrittsöffnung 12 auf. Die Austrittsöffnung 12 ist gegenüber der Eintrittsöffnung 11 seitlich versetzt, d. h. die Achse 11 a der Eintrittsöffnung 11 verläuft in einem Abstand a zur Achse 12a der Austrittsöffnung 12. Der von der Eintrittsöffnung 11 zur Austrittsöffnung 12 verlaufende Wandteil 13 der Messkammer 9 wirkt als Umlenkfläche für das durch die Eintrittsöffnung 11 in die Messkammer 9 eintretende Injektionsmedium.

In den Gehäuseteil 10 ist das eine Ende eines Rohrteiles 14 eingesetzt, dessen anderes Ende mit dem Rohrabschnitt 2 verbunden ist, wie das aus Figur 1 hervorgeht. Da die Achse 11a der Eintrittsöffnung 11 gegenüber der Achse des Rohrabschnittes 2 versetzt ist, weist der Rohrteil 14 eine Krümmung auf. Benachbart zum Rohrteil 14 und etwa parallel zu diesem verlaufend ist in den Gehäuseteil 10 eine an beiden Enden offene Hülse 15 eingeschraubt. Im Innern dieser Hülse' ist ein Druckmessumformer 16 angeordnet, dessen druckbeaufschlagte Membran 16a der Messkammer 9 zugekehrt ist. Der Druckmessumformer 16 ist an sich bekannter Bauart und erzeugt aufgrund des auf die Membran 16a wirkenden Druckes zu diesem proportionale elektrische Signale. Mittels eines Steckers 17 ist an den Druckmessumformer 16 ein Kabel 18 angeschlossen, über das die druckproportionalen Signale einer ausserhalb des Bohrloches 1 liegenden Messwertverarbeitungsstelle zugeführt werden, an der beispielsweise eine Druckanzeige oder Druckregistrierung erfolgt. Wie die Figur 2 zeigt, ist zwischen dem Gehäuseteil 10 und Druckmessumformer 16 ein Dichtungsring 19 angeordnet.

Mittels des Druckmessumformers 16 wird somit auf bekannte Weise der Druck des durch die Zuleitungsabschnitte 2,14 und 4 zur Injektionsstelle 5 strömenden Injektionsmediums gemessen. Um zu vermeiden, dass im Bereich der Membran 16a des Druckmessumformers 16, welche etwa auf gleicher Höhe und seitlich der Eintrittsöffnung 11 angeordnet ist, eine strömungstote Zone entstehen kann, wird das Injektionsmedium in der Messkammer 9 dauernd in Bewegung gehalten. Dies wird durch die bereits erwähnte seitliche Versetzung von Eintrittsöffnung 11 und Austrittsöffnung 12 bewirkt. Das aus dem Rohrteil 14 durch die Eintrittsöffnung 11 in die Messkammer 9 eintretende Injektionsmedium trifft auf den schrägverlaufenden Wandteil 13 der Messkammer 9 auf und erfährt dadurch eine Umlenkung. Das hat eine Verwirbelung des Injektionsmediums in der Messkammer zur Folge. Auf diese Weise wird somit das Injektionsmedium innerhalb der Messkammer 9 in dauernder Bewegung gehalten, und zwar auch im Bereich der Membran 16a. Damit wird nicht nur eine einwandfreie Messung sichergestellt, sondern auch noch verhindert, dass sich in strömungstoten Räumen Ablagerungen in der Messkammer 9 bilden können. Es versteht sich, dass es möglich ist, auf andere als die beschriebene Weise das Injektionsmedium im Innern der Messkammer 9 in Bewegung zu halten.

Da sich die Messstelle im Innern der Zuleitung für das Injektionsmedium befindet, sind die Strömungs- und Messverhältnisse bekannt und im wesentlichen immer gleichbleibend, so dass eine unverfälschte Messung des Druckes im Injektionsmedium möglich ist. Da sich die Messstelle 8 zudem sehr nahe an der Injektionsstelle 5 befindet, entspricht der gemessene Druck praktisch dem tatsächlich an dieser Injektionsstelle 5 herrschenden Injektionsdruck. Der verhältnismässig geringe Abstand zwischen Messstelle 8 und Injektionsstelle 5, der beispielsweise etwa ein Meter betragen kann, wirkt sich nur unbedeutend auf die Richtigkeit der Messresultate aus.

Da sich der Druckmessteil 3 von der Injektionsstelle 5 aus gesehen hinter den Packer 7 befindet, ist der Druckmessteil 3 vor aus der Auslassöffnung 4a austretendem Injektionsmedium geschützt. Der Druckmessteil 3 kann durch das Injektionsmedium daher nicht beschädigt werden. Zudem ist ein Festhalten des Druckmessteiles 3 durch verfestigtes Injektionsgut in der Bohrung 1 vermieden. Es kann zweckmässig sein, zwischen dem Druckmessteil 3 und dem Packer 7 eine Sollbruchstelle vorzusehen, die bei Erreichen einer gewissen Zugbelastung eine Trennung von Druckmessteil 3 und Rohrendteil 4 ermöglicht. Auf diese Weise lässt sich der Druckmessteil 3 auch dann noch aus dem Bohrloch 5 entfernen, wenn der Packer 7 im Bohrloch 1 festsitzt und sich nicht mehr aus diesem herausbewegen lässt.

Dadurch, dass der Rohrteil 14 und der Druckmessumformer 16 in Strömungsrichtung A gesehen nebeneinander und im wesentlichen parallel zueinander verlaufend angeordnet sind, wird eine platzsparende Bauweise erzielt, die es ermöglicht, den Druckmessteil 3 auch in Bohrungen 1 mit einem verhältnismässig kleinen Durchmesser einsetzen zu können. Falls es die Platzverhältnisse erlauben, kann der Druckmessumformer 16 auch anders angeordnet werden.

## Patentansprüche

1. Verfahren zum Ermitteln des Injektionsdruckes bei baulichen Injektionen, bei dem der Druck des Injektionsmediums gemessen wird, dadurch gekennzeichnet, dass die Druckmessung im Innern der Zuleitung (2,4,14) für das Injektionsmedium an einer Stelle (8) erfolgt, die in Strömungsrichtung (A) des Injektionsmediums gesehen vor der den Ringraum (6) zwischen der Zuleitung (4) und der diese umgebenden Wandung (1a) abschliessenden Abdichtung (7) liegt.

2. Verfahren nach Anspruch 1, dadurch gekennzeichnet, dass die Druckmessung benachbart zur Abdichtung (7) erfolgt.

3. Vorrichtung zum Ermitteln des Injektionsdruckes bei baulichen Injektionen, mit einer Druckmesseinrichtung zum Messen des Druckes des Injektionsmediums, dadurch gekennzeichnet, dass die den Druck im Innern der Zuleitung (2, 4, 14) für das Injektionsmedium messende Druckmesseinrichtung (16) an einer Stelle (8) angeordnet ist, die in Strömungsrichtung (A) des Injektionsmedlums gesehen vor der den Ringraum (6) zwischen der Zuleitung (4) und der diese umgebenden Wandung (1a) abschliessenden Abdichtung (7) liegt.

4. Vorrichtung nach Anspruch 3, dadurch gekennzeichnet, dass die Druckmessstelle (8) benachbart zur Abdichtung (7) angeordnet ist.

5. Vorrichtung nach Anspruch 3 oder 4, dadurch gekennzeichnet, dass die Druckmesseinrichtung wenigstens einen Druckmessumformer (16) aufweist, der mit dem Innern der Zuleitung (2, 4,14) in Druckverbindung steht.

6. Vorrichtung nach Anspruch 5, dadurch gekennzeichnet, dass die Zuleitung (2, 4, 14) eine Messkammer (10) aufweist, in der der druckbeaufschlagte Teil (16a) des Druckmessumformers (16) angeordnet ist.

7. Vorrichtung nach Anspruch 6, dadurch gekennzeichnet, dass die Messkammer (10) eine Schikane (13) zum Verwirbeln des eintretenden Injektionsgutes aufweist.

8. Vorrichtung nach Anspruch 6 oder 7, dadurch gekennzeichnet, dass die Eintrittsöffnung (11) der Messkammer (10) gegenüber deren Austrittsöffnung (12) in Störmungsrichtung (A) gesehen seitlich versetzt ist.

9. Vorrichtung nach Anspruch 7 oder 8, dadurch gekennzeichnet, dass die Shikane eine Umlenkfläche (13) für das in die Messkammer (10) eintretende Injektionsmedium ist, die vorzugsweise durch einen von der Eintrittsöffnung (11) zur Austrittsöffnung (12) führenden Wandteil (13) der Messkammer (10) gebildet ist.

10. Vorrichtung nach einem der Ansprüche 6-9, dadurch gekennzeichnet, dass der druckaufnehmende Teil (16a) des Druckmessumformers (16) in Störmungsrichtung (A) gesehen seitlich der Eintrittsöffnung (11) angeordnet ist.

11. Vorrichtung nach einem der Ansprüche 3-10, dadurch gekennzeichnet, dass zwischen der Messstelle (8) und der Abdichtung (7) eine Sollbruchstelle angeordnet ist, die vorzugsweise bei Ueberschreiten einer bestimmten Zugkraft anspricht.

## Claims

1. Method for determining the injection pressure during injection operation in construction work in which the pressure of the injection medium is measured, characterized in that the pressure measurement is taken internally of the infeed line (2, 4, 14) for the injection medium at a location (8) which, viewed with respect to the direction of the flow (A) of the injection medium, is situated upstream of the seal (7) which closes the ring-shaped space (6) between the infeed line (4) and the wall (1a) surrounding the infeed line.

2. Method according to claim 1, characterized in that the pressure measurement is taken at a location neighbouring the seal (7).

3. Apparatus for determining the injection pressure during injection operation in construction work having a pressure measuring device for measuring the pressure of the injection medium, characterized in that the pressure measuring device (16) measuring the pressure of the injection medium internally of the infeed line (2, 4, 14) is arranged at a location (8) which, viewed with respect to the direction of flow (A) of the injection medium, is located upstream of the seal (7) which closes the ring-shaped space (6) between the. infeed line (4) and the wall (1a) surrounding the infeed line.

4. Apparatus according to claim 3, characterized in that the pressure measuring location (8) is arranged neighbouring the seal (7).

5. Apparatus according to claim 3 or 4, characterized in that the pressure measuring device . possesses at least one pressure measuring transducer (16) which is in pressure connection with the interior of the infeed line (2, 4, 14).

6. Apparatus according to claim 5, characterized in that the infeed line (2,4,14) possesses a measuring chamber (10) in which the pressure impinged part (16a) of the pressure measuring transducer (16) is arranged.

7. Apparatus according to claim 6, characterized in that the measuring chamber (10) possesses a baffle (13) for swirling of the injected material.

8. Apparatus according to claim 6 or 7 characterized in that the inlet opening (11) of the measuring chamber (10) is viewed with respect to the direction of flow (A) laterally offset in relation to the outlet opening (12).

9. Apparatus according to claim 7 or 8, characterized in that the baffle which is preferably formed by a wall portion (13) extending from the inlet opening (10) to the outlet opening of the measuring chamber (10) functions as a deflection surface (13) for the injection medium entering into the measuring chamber (10).

10. Apparatus according to one of the claims 6 to 9, characterized in that the pressure impinged part (16a) of the pressure measuring transducer (16) is arranged, viewed with respect to the direction of flow (A), offset of the inlet opening (11).

11. Apparatus according to one of the claims 3 to 10, characterized in that a predetermined breaking point is arranged between the measuring location (8) and the seal (7), which preferably responds if a determined pulling force is exceeded.

## Revendications

1. Procédé destiné à déterminer la pression d'injection produite lors d'injections dans le domaine de la construction et dans lequel la pression du fluide à injecter est mesurée, caractérisé en ce que la mesure de la pression s'effectue, à l'intérieur du conduit d'amenée (2,4,14) pour le fluide à injecter, en un endroit 8 qui, observé dans le sens d'écoulement (A) du fluide à injecter, se trouve devant la garniture d'étanchéité (7) qui obture l'espace annulaire (6) entre le conduit d'amenée (4) et la paroi (1a) entourant ce dernier.

2. Procédé selon la revendication 1, caractérisé en ce que la mesure de la pression s'effectue au voisinage de la garniture d'étanchéité (7).

3. Dispositif destiné à déterminer la pression d'injection en cas d'injections dans le domaine de la construction et comprenant un manomètre pour mesurer la pression du fluide à injecter, caractérisé en ce que le manomètre (16) mesurant la pression à l'intérieur du conduit d'amenée (2, 4, 14) pour le fluide à injecter est disposé en un endroit (8) qui, observé dans le sens d'écoulement (A) du fluide à injecter, se trouve devant la garniture d'étanchéité (7) qui obture l'espace annulaire (6) entre le conduit d'amenée (4) et la paroi (1a) entourant ce dernier.

4. Dispositif selon la revendication 3, caractérisé en ce que l'endroit de mesure de pression (8) est situé au voisinage de la garniture d'étanchéité (7).

5. Dispositif selon la revendication 3 ou 4, caractérisé en ce que le manomètre comporte au moins un capteur de pression (16) qui en ce qui concerne la pression est en communication avec l'intérieur du conduit d'amenée (2, 4, 14).

6. Dispositif selon la revendication 5, caractérisé en ce que le conduit d'amenée (2, 4, 14) comporte une chambre de mesure (10) dans laquelle est située la partie (16a) du capteur de pression (16) qui est soumise à la pression.

7. Dispositif selon la revendication 6, caractérisé en ce que la chambre de mesure (10) comporte une chicane (13) pour faire tourbillonner le produit à injecter amené.

8. Dispositif selon la revendication 6 ou 7, caractérisé en ce que, observée dans le sens d'écoulement (A), l'ouverture d'entrée (11) de la chambre de mesure (10) est décalée latéralement par rapport à l'ouverture de sortie (12) de cette dernière.

9. Dispositif selon la revendication 7 ou 8, caractérisé en ce que la chicane est une surface déviatrice (13) pour le fluide à injecter entrant dans la chambre de mesure (10), laquelle surface déviatrice est formée de préférence par une partie (13) de la paroi de la chambre de mesure (10) qui s'étend de l'ouverture d'entrée (11) à l'ouverture de sortie (12).

10. Dispositif selon l'une quelconque des revendications 6 à 9, caractérisé en ce que la partie (16a), soumise à la pression, du capteur de pression (16) est disposée, pour un observateur regardant dans le sens d'écoulement (A), latéralement par rapport à l'ouverture d'entrée (11).

11. Dispositif selon l'une quelconque des revendications 3 à 10, caractérisé en ce qu'il est prévu entre le lieu de mesure (8) et la garniture d'étanchéité (7) un endroit de rupture nominal qui réagit de préférence lorsqu'une contrainte de traction déterminée est dépassée.
